# EUROPÄISCHE PATENTSCHRIFT

(11) **EP 2 325 549 B1**
(45) Veröffentlichungstag und Bekanntmachung des Hinweises auf die Patenterteilung: **17.06.2015**
(21) Anmeldenummer: 10401180.4
(22) Anmeldetag: 25.10.2010
(51) Int. Cl.: F21V 7/16, F21V 7/18

(54) **Rundreflektor für elektromagnetische Strahlung**
Round reflector for electromagnetic radiation
Réflecteur rond pour des rayonnements électromagnétiques

(30) Priorität: 24.11.2009 DE 202009016032 U
(43) Veröffentlichungstag der Anmeldung: 25.05.2011
(73) Patentinhaber: Alux Luxar GmbH & Co.KG, 41352 Korschenbroich (DE)
(72) Erfinder: Heitmann, Dietrich, 58285 Gevelsberg (DE)
(74) Vertreter: Köchling, Conrad-Joachim

(56) Entgegenhaltungen:
- EP-A2- 0 870 979
- DE-C- 549 332
- DE-U1-202004 011 140
- JP-A- 4 363 804
- US-A- 3 703 635
- US-A- 3 839 632
- US-A- 4 418 379
- US-A- 4 855 884

## Beschreibung

Die Erfindung betrifft einen Rundreflektor für elektromagnetische Strahlung, insbesondere für Lichtstrahlen für Beleuchtungszwecke, wobei der Reflektor aus einer Ronde besteht, wobei von einem Mittelteil der Ronde sternförmig streifenartige Finger abragen, die zu einer Reflektorform gebogen sind.

Im Stand der Technik sind solche Reflektoren bekannt. Beispielsweise für Beleuchtungszwecke haben die Reflektoren die Aufgabe, den Strahlungsfluss von einer Lichtquelle auf ein Objekt oder eine Fläche zu spiegeln, die beleuchtet werden soll. Für diese Aufgabe gibt es eine Anzahl von Lampentypen mit unterschiedlichen Technologien zur Erzeugung des entsprechenden Strahlungsflusses. Es handelt sich dabei beispielsweise um Glühlampen oder Halogenlampen, Leuchtstofflampen oder Kompaktleuchtstofflampen, Metallhalogendampflampen oder Natriumdampflampen sowie auch Induktionslampen.

Der Strahlungsfluss der Lampe erreicht den Reflektor. Der Reflektor spiegelt das Licht gebende Konstruktionselement der Lampe, also die Lampenwendel oder das Entladungsgefäß der Lampe nach außen. Für die Spiegelung gelten die Raumvektoren, Licht-Einfallwinkel = Licht-Ausfallwinkel, jeweils gegen das Lot auf die Reflektoroberfläche.

Die unterschiedlichen Lampen haben unterschiedliche Proportionen. Es gibt sehr kompakte Wendeln zum Beispiel bei Niedervolt-Halogenlampen, langgestreckte Wendeln bei stabförmigen Hochvolt-Halogenlampen, leuchtende dünne Glasrohre bei Leuchtstofflampen oder Glasrohrbündel bei Kompakt-Leuchtstofflampen und sehr kleine zylindrische Entladungsgefäße für die Brenner von Metalldampflampen sowie U-förmige oder spiralförmige Entladungsrohre für Blitzlampen.

Die Oberfläche der Reflektoren kann hochglanzglatt sein, regelmäßige oder unregelmäßige Oberflächenstrukturen haben. Reflektoren haben unterschiedliche lichttechnische Aufgaben, beispielsweise eine Lichtstärkeverteilung von schmal,beispielsweise 10° als Spot oder Medium von 30° oder als Flood 60°.

Damit die Reflektoren den Strahlungsfluss von der Lampe so reflektieren können, dass die gewünschten Objekte im richtigen Licht beleuchtet werden, erfüllen die Reflektoren mehrere Aufgaben.

Die Reflektoren sind so entwickelt und hergestellt, dass die gewünschte Lichtstärkeverteilung über das Reflektorprofil erreicht werden kann. Hierbei ist der Wirkungsgrad wichtig, wobei der Reflektor ein vertretbares Maximum an Strahlungsfluss der Lampe aufnehmen kann. Es sollte nur ein vertretbares Minimum an Mehrfachreflexionen von der Lampe zum Reflektor und wieder zurück auf die Lampe und dann nach außen abgegeben werden. Bei stabförmigen langen Lampen axial im Rundreflektor ist das ein Problem, weil bei nicht einwandfreiem Reflektorprofil in Richtung rückseitiger Reflektorachse der Wirkungsgrad erheblich vermindert sein kann. Der Strahlungsfluss der Lampe gelangt erst nach mehreren Reflexionen in viele falsche Richtungen zwischen Reflektor und Lampe nach außen.

Die verschiedenen Lampentypen erzeugen ihren Strahlungsfluss durchaus inhomogen hinsichtlich Lichtstärke als auch Lichtfarbe. Das Licht zur Beleuchtung muss aber gleichmäßig sein. Es darf auch keine Farbflecken auf den zu beleuchtenden Objekten geben. In der Regel erhält der Reflektor eine Oberfläche, die für den Wirkungsgrad der Leuchte eine möglichst hohe Gesamtreflexion haben soll. Ein Teil der Reflexion muss aber diffus sein, um den inhomogenen Strahlungsfluss der Lampen, Unregelmäßigkeiten im Reflektor und kleine Montagefehler in der Lampenposition zu vermischen. Die Herstellung der Reflektoren erfolgt bei den hier betroffenen Rundreflektoren aus Ronden in Drückverfahren. Das Drückwerkzeug hat das Reflektorprofil, die Reflektoroberfläche wird auf dem Drückwerkzeug aufgebracht. Das geschieht durch Sandstrahlen, Erodieren, Formätzen nach einer Fotovorlage, durch Fräsen und früher auch durch Punzen. Der Drückvorgang ist eine sehr alte Technologie. Es kann gleichzeitig immer nur ein Reflektor je Drückmaschine hergestellt werden. Die Technologie ist sehr lohnintensiv.

Eine weitere Technologie für die Reflektorherstellung ist Zugdruckumformen. Beim Tiefziehen wird ein Blechzuschnitt von einem Niederhalter fixiert und von einem Ziehstempel in einem oder mehreren Zügen zu einem Hohlkörper umgeformt. Bei hydromechanischem Tiefziehen entsteht der Reflektor durch die Form des Ziehstempels unter Druckeinwirkung der Druckflüssigkeit. Beim Hydroformverfahren schützt eine Membran den künftigen Reflektor vor der Druckflüssigkeit.

Der Reflektor erfordert in jedem Falle nach dem Drückvorgang chemische Technologien. Seine Oberfläche muss das Licht mit möglichst wenig Absorption spiegeln können, seine Oberfläche muss gegen Korrosion eine Schutzschicht erhalten. Im Interesse der Spiegelung mit einem Minimum an Absorption wird Reinstaluminium auch plattiert verwendet. Der Glanz entsteht durch anodisches Glänzen unter Mitwirkung von Gleichstrom in elektrochemischen Anlagen. Die Korrosionsschutzschicht entsteht durch anodische Oxydation. Diese Oxydation der Reflektoroberfläche hat aber auch eine geringe diffuse Reflektion und Absorption. Durch Zusätze in den elektrochemischen Bädern kann man die Oxydschicht einfärben, in jedem Falle vermindern diese chemischen Nachbehandlungen der Reflektoroberfläche geringfügig den Wirkungsgrad der Leuchte. Die Anwendung von elektrochemischen Bädern ist darüber hinaus eine schwierige und umweltbelastende Technologie. Sie ist aber unverzichtbar bei Rundreflektoren, die durch Drücken hergestellt werden.

Es gibt Rinnen oder Kastenreflektoren. Diese werden aus Bandmaterial geschnitten, gestanzt oder gelasert. Diese Bandmaterialien haben eine fertige Oberfläche. Die Oberflächenstruktur ist bereits aufgewalzt. Die Gesamtreflektion und damit der Leuchtenwirkungsgrad ist deutlich besser als bei den oben genannten Reflektoren aus Ronden oder Zuschnitten von unbehandeltem Aluminium.

Aus der US 4,855,884 A ist eine Leuchte mit einem Reflektor vorbekannt. Hierbei ist ein Tragflansch vorgesehen, zu welchem der Reflektor axial verschieblich gehalten ist, um unterschiedliche Reflektorstrahlung zu ermöglichen. Der Tragflansch ist dabei stationär und der Reflektor relativ zu diesem verstellbar angeordnet. In dieser Druckschrift ist ausgeführt, dass der Tragflansch durch einen Ring oder eine andere Struktur ersetzt werden kann, die stationär verbleibt, wenn der Reflektor verstellt wird.

Des Weiteren ist in dieser Druckschrift angegeben, dass mindestens zwei Paare von einander gegenüber liegenden Fingern des Reflektors sich radial erstreckende Ausrichtöffnungen aufweisen, die dazu bestimmt sind, Führungsfahnen des Stützflansches aufzunehmen, die vom Stützflansch abragen, so sie als Führungen bei der Bewegung des Reflektors dienen. Damit wird eine axiale Bewegung des Reflektors relativ zum Stützflansch ermöglicht

Aus der JP 4-363804 A ist eine Reflektorleuchte bekannt, bei der ein Ring 5 oder ein ähnliches Bauteil außen auf einen Reflektor aufgeschoben ist, um den Strahlengang des Reflektors einstellen zu können. Hierbei ist der Ring 5 frei auf den Reflektor verschiebbar.

Aus der US 3,703,635 A ist eine Reflektorleuchte bekannt, bei der wiederum der Reflektor eingestellt werden kann, in dem ein Ring mittels einer gestellfesten Einstellung relativ zum Reflektor axial verschoben wird.

Aus der DE 549 332 C ist eine Reflektorleuchte bekannt, bei der Spiegellamellen angeordnet, deren relativ äußere Enden drehbar mit einem feststehenden Spannring verbunden sind und deren relativ innere Enden lose in einem Hohlspiegel positioniert sind. Durch Verschiebung des Hohlspiegels in Richtung der Lampenachse werden dabei die Lamellen zur Erzeugung unterschiedlicher Reflektorformen gebogen, wobei sie sich mit den auf dem Spannring befindlichen Enden um diesen drehen können.

Ausgehend von diesem Stand der Technik liegt der Erfindung die Aufgabe zugrunde, die Reflektorherstellung zu verbessern und im Ergebnis kostengünstiger hochwirksame Rundreflektoren zu schaffen, bei denen der Wirkungsgrad verbessern ist und ebenso das Leuchtendesign in einfacher, Weise beeinflusst werden kann. Umweltprobleme sollen überwunden werden, indem keine elektrochemischen Bäder benötigt werden. Eine automatisierte Fertigung soll ermöglicht werden und Reflektorlampen-Kombinationen sollen ermöglicht werden, die mit der bisher üblichen Technologie nicht realisierbar sind.

Zudem sollen die Reflektoren besonders einfach zu handhaben und zu montieren sein.

Zur Lösung dieser Aufgabe schlägt die Erfindung vor, auf den Reflektor ein Ring aufgeschoben und befestigt ist, und dass der Ring kreisförmig ausgebildet ist und an der Innenrandkante mindestens eine nach innen gerichtete Rastnase oder einen Rastvorsprung aufweist, die oder der in der von außen auf den Reflektor aufgeschobenen Montagesolllage in eine an dem Reflektor ausgebildete Ausnehmung eingreift und den Ring am Reflektor haltert, und dass die den Reflektor bildende Ronde aus Aluminiumblech besteht und auf der reflektierenden Seite eloxiert ist.

Gemäß dieser Technologie wird die bisher übliche Fertigung von Rundreflektoren ersetzt, indem eine Ronde aus Aluminiumblech, die aus voreloxiertem Material besteht, derart geschnitten oder gelasert wird, dass ausgehend von einem Mittelteil der Ronde sternförmig streifenartige Finger abragen. Diese Finger können in einfacher Weise zu einer Reflektorform gebogen werden, so dass dann ein Rundreflektor gebildet ist.

Die lichttechnisch erzeugten Ergebnisse von einem herkömmlichen Rundreflektor und dem erfindungsgemäßen Reflektor sind bei beiden Bauformen hinsichtlich der Lichtstärkeverteilungen praktisch gleich. Es kommt auch die gleiche Lampe, also Lichtquelle, zum Einsatz. Auch Reflektordurchmesser, Reflektorhöhe und Brennpunkt stimmen mit der herkömmlichen Praxis überein. Der erfindungsgemäße Reflektor hat jedoch den wesentlichen Vorteil, dass dessen Wirkungsgrad erheblich höher ist, da als Reflektormaterial voreloxiertes Bandmaterial eingesetzt wird. Das bisher übliche Drückverfahren einschließlich der umweltbelastenden elektrochemischen Bäder entfällt.

Der Zuschnitt der entsprechenden Ronde mit den Fingern kann aus Bandmaterial gefertigt werden. Hierbei sind uneingeschränkt die lichttechnisch besten Reflektorqualitäten verwendbar. Der Vorteil des besseren Wirkungsgrades folgt aus der besseren Reflektoroberfläche mit höherer Gesamtreflektion. Gasentladungslampen erfordern einen Anteil diffuser Lichtstreuung. Diese Oberflächenqualitäten sind bei der Herstellung zu berücksichtigen. Der fertige Zuschnitt wird über ein Werkzeug mit dem gewünschten Reflektorprofil gebogen. Jeder fingerartige Streifen des Zuschnitts entspricht einem Teilreflektor.

Nachdem die fingerartigen Streifen zu einer Rundreflektorform gebogen wurden, wird außenseitig auf die Finger ein Ring aufgeschoben und befestigt. Hierdurch ist einerseits ein Verbiegen der fingerartigen Streifen nach außen verhindert, und Andererseits die Handhabbarkeit des gesamten Reflektors vereinfacht.

Mittels eines derartig auf den Reflektor aufgeschobenen Ringes ist die Stabilität des Reflektors deutlich erhöht und der Ring dabei gleichzeitig besonders einfach handhabbar und montierbar.

Je nach Einsatzfall kann es vorteilhaft sein, wenn die Längsrandkanten der Finger einander überdeckend angeordnet sind.

Hierdurch werden Licht durchlassene Spalte des Reflektors vermieden.

Zudem kann bevorzugt vorgesehen sein, dass die Finger an ihren Enden miteinander verbunden sind.

Hierbei wird die gewünschte gebogene Reflektorform durch die Verbindung der Finger an ihren Enden endgültig fixiert.

Bevorzugt ist zudem vorgesehen, dass die benachbarten Finger durch Schraubverbindungsmittel, Steckverbindungsmittel, Rastverbindungsmittel miteinander verbunden sind oder genietet oder verschweißt sind, wobei die Verbindungsmittel oder die Verbindung am dem Mittelteil abgewandten Endbereich der Finger vorgesehen ist.

Beispielsweise können auch die einzelnen Finger des Reflektorsterws durch Hakenverbindungen zusammengefügt werden.

Bevorzugt ist ferner vorgesehen, dass die eine Seitenlängskante der Finger radial gerichtet verläuft und die andere Seitenlängsrandkante eine von der radial gerichteten Kante weg gerichtete Wölbung aufweist, die beim fertig gebogenen Reflektor die benachbarte radial gerichtete Seitenlängsrandkante des benachbarten Fingers überdeckt.

Die Geometrie der Teilreflektoren des Zuschnittes folgt aus der lichttechnischen Aufgabe. Die Streifenbreite der Finger, die die Teilreflektoren bilden, von innen nach außen ist daher mindestens auf einer Seite keine Gerade, sondern eine stetige Kurve.

Sie ist mittig, also innenliegend zunächst breiter als eine Gerade. Die Differenz wird nach außen geringer. Im Bereich der Verbindung der benachbarten Finger gibt es eine Überdeckung, die auch den Lichtaustritt zwischen den einzelnen Teilreflektoren, die durch die Finger gebildet sind, nach außen verhindert.

Der erfindungsgemäße Reflektor für Licht und elektromagnetische Strahlung hat die Funktion eines Rundreflektors, wird jedoch als quasi Vieleckprofil realisiert.

Eine unter Umständen bevorzugte Weiterbildung wird darin gesehen, dass die Finger im Querschnitt eben ausgebildet sind.

Auf diese Weise werden quasi gerade Einzelreflektoren durch die einzelnen Finger gebildet, die das Licht des Reflektors auffächern, wobei dies im Zentrum des Reflektors wenig, zum Rand hin aber mehr erfolgt. Die Gleichmäßigkeit der Lichtstärkeverteilung wird dadurch verbessert.

Eine alternative Ausbildung wird darin gesehen, dass die Finger im Querschnitt konvex geformt sind.

Hierbei spreizen die Konvexen Einzelreflektoren das Licht des Reflektors mehr nach außen als beim Reflektor mit flachen Einzelreflektoren. Diese Bauform mit konvexen Einzelreflektoren findet vorzugsweise Anwendung, wenn die Leuchte in der Einbauhöhe für den Reflektor begrenzt ist, wenn beispielsweise nur Platz in der Einbauhöhe für einen Spotreflektor gewünscht wird, aber auch ein Floodreflektor, der normalerweise wesentlich höher ist, eingebaut werden soll. Das erfindungsgemäße Reflektorkonzept ist damit vielseitiger anwendbar und kann lichttechnische Aufgaben lösen, die mit herkömmlichen Reflektoren nicht lösbar sind.

Eine weitere Alternative wird darin gesehen, dass die Finger im Querschnitt konkav geformt sind.

Gemäß dieser Ausbildung spreizen die konkaven Einzelreflektoren das Licht des Reflektors über Kreuz nach außen. Diese Bauform mit konkaven Einzelreflektoren findet vorzugsweise Anwendung, wenn die Leuchte in der Einbauhöhe für den Reflektor begrenzt ist.

Eine weiterhin bevorzugte Ausbildung wird darin gesehen, dass die Finger im Querschnitt ein lineares Winkelprofil, zum Beispiel ein Dreieck bilden.

Auf diese Weise wird bei jedem Einzelreflektor noch eine zusätzliche Aufspreizung und weitere Reflektoren erreicht. Auch hierbei spreizen die Flanken jedes Einzelreflektors das Licht des Reflektors mehr nach außen als bei einem Reflektor mit flachen Einzelreflektoren. Diese Bauform kann ebenfalls Anwendung finden, wenn die Leuchte in der Einbauhöhe für den Reflektor begrenzt ist. Ist beispielsweise in der Einbauhöhe nur Platz für einen Spotreflektor, wird aber ein Floodreflektor gewünscht, der normalerweise wesentlich höher ist, kann der erfindungsgemäße Reflektor eingesetzt werden und diese lichttechnische Aufgabe lösen.

Vorzugsweise ist zudem vorgesehen, dass die Finger über eine tangential zum Mittelteil gerichtete Biegekante an das Mittelteil anschließen.

Alternativ kann auch vorgesehen sein, dass die Finger über eine Biegekante an das Mittelteil anschließen, die mit der Tangente an das Mittelteil einen flachen Winkel einschließt. Hierbei sind die einzelnen Finger nicht tangential angeordnet, sondern sie sind die gegen die tangentiale Anordnung quasi gedreht, so dass im Querprofil eine sägezahnförmige Anordnung entsteht. Hierdurch wird das Licht nicht direkt wieder in das Leuchtmittel zurückreflektiert, sondern seitlich vorbei, so dass eine größere Effizienz erreicht wird.

Weiterhin kann vorgesehen sein, dass an das Mittelteil mindestens 6 und höchstens 24 Finger anschließen, die gleichmäßig auf den Umfang des Mittelteils verteilt sind.

Auch kann vorgesehen sein, dass jeder Finger in seiner Fläche facettiert ist.

Zudem kann vorgesehen sein, dass jeder Finger eine Freiformfläche bildet.

Auch kann vorgesehen sein, dass die freien Enden der Finger einen abgewinkelten Flansch bilden, wobei die Flansche aller Finger im fertig gebogenen Zustand der Finger einen umlaufenden ringförmigen Flanschrand bilden.

Zudem kann vorgesehen sein, dass die Finger wechselweise einander mit den
Seitenlängsrandkanten überlappend angeordnet sind.

Auch kann vorgesehen sein, dass die Finger mit ihren benachbarten Seitenlängsrandkanten auf Stoß angeordnet sind.

Besonders bevorzugt ist vorgesehen, dass der Reflektor einstückig aus einseitig voreloxiertem Blech, insbesondere Aluminiumblech, besteht, wobei die als Reflektor wirkende Fläche hochglanzgewalzt, gefinished, feinmatt gebürstet, geschliffen oder mattgebeizt ist.

Zudem ist bevorzugt vorgesehen, dass die Finger als sich vom Mittelteil zum freien Ende verbreiternde Trapeze geformt sind.

In an sich bekannter Weise ist vorgesehen, dass das Mittelteil vorzugsweise mittig gelocht ist und in die Lochungen ein elektrisches Strahlmittel eingesetzt ist.

Auf diese Weise kann beispielsweise die Fassung für ein entsprechendes Strahlmittel in die Lochung eingesetzt werden und das Strahlmittel in gewünschter Lage relativ zum Reflektor in diese Fassung eingesetzt und am Reflektor montiert werden.

Weiter kann besonders bevorzugt vorgesehen sein, dass der Ring kreisförmig ausgebildet ist und an der Innenrandkante mindestens eine, vorzugsweise zwei oder mehr nach innen gerichtete Rastnasen oder Rastvorsprünge aufweist, die in der von außen auf den Reflektor aufgeschobenen Montagesolllage in an dem Reflektor ausgebildete Ausnehmungen eingreifen und den Ring am Reflektor haltern.

Dabei kann besonders bevorzugt vorgesehen sein, dass über den Umfang des Reflektors verteilt drei

Ausnehmungen ausgebildet sind, in die die am Ring ausgebildeten Rastnasen in der Montagesolllage eingreifen.

Die drei Ausnehmungen sind dabei gleichmäßig über den Umfang des Reflektors verteilt, so dass ein sicherer Halt des aufgeschobenen Ringes an dem Reflektor gegeben ist.

Insbesondere kann dabei besonders bevorzugt vorgesehen sein, dass die Ausnehmungen durch deckungsgleiche, zueinander gerichtete Aussparungen in den Seitenrandkanten zweier aneinander anliegender streifenartiger Finger gebildet sind.

Bei der Ausgestaltung des Ringes kann entweder besonders bevorzugt vorgesehen sein, dass der Durchmesser der Außenrandkante des Rings größer ist als der maximale Durchmesser des Reflektors oder dass der Durchmesser der Außenrandkante des Rings kleiner ist als der maximale Durchmesser des Reflektors.

Je nach Einbausituation des Reflektors kann der Ring im Durchmesser verschieden groß ausgebildet sein.

Beispielsweise ist es möglich, den Reflektor mittels des Ringes an weiteren Bauteilen abzustützen.

Schließlich kann besonders bevorzugt vorgesehen sein, dass der Ring aus gestanztem Flachmaterial besteht.

Hierdurch ist eine kostengünstige und einfache Herstellung des Ringes mittels Ausstanzen aus Flachmaterial ermöglicht.

Ausführungsbeispiele der Erfindung sind in der Zeichnung gezeigt und im Folgenden näher beschrieben. Es zeigt:
- Figur 1: einen erfindungsgemäßen Reflektor in Draufsicht von außen gesehen;
- Figur 2: desgleichen in Seitenansicht;
- Figur 3: einen Zuschnitt zur Fertigung eines Rundreflektors gemäß Figur 1 und 2 in Draufsicht gesehen;
- Figur 4 bis 7: unterschiedliche Querschnittsformen des Rundreflektors schematisch von unten gesehen;
- Figur 8 bis 10: ein erstes Ausführungsbeispiel Eines Rundreflektors mit aufgeschobenem Ring in verschiedenen Ansichten;
- Figur 11 bis 13: ein weiteres Ausführungsbeispiel des Rundreflektors mit einem Ring in verschiedenen Ansichten.

In der Zeichnung ist ein Rundreflektor für elektromagnetische Strahlung, insbesondere für Lichtstrahlen für Beleuchtungszwecke gezeigt. Der Reflektor besteht, wie anschaulich in Figur 3 dargestellt, aus einer Ronde aus sehr dünnem Aluminiumblech, welches auf der reflektierenden Seite eloxiert ist. Von einem Mittelteil 1 der Ronde gehen sternförmig streifenartige Finger 2 radial ab, die in einem nachfolgenden Formgebungsvorgang zu einer Reflektorform gebogen sind, die anschaulich in Figur 1 und 2 gezeigt ist. Dabei sind, wie insbesondere aus Figur 1 und 2 ersichtlich ist, die Längsrandkanten der Finger 2 einander überdeckend angeordnet, so dass keine Spalte entstehen. Zusätzlich sind die Finger 2 an ihren freien Enden miteinander verbunden, insbesondere durch Verhakungselemente 3 verhakt. Wie insbesondere aus Figur 3 ersichtlich, verläuft die eine Längsrandkante 4 der Finger 2 radial gerichtet, während die andere Längsrandkante 5 von der radial gerichteten Kante 4 weg gerichtet gewölbt ist, so dass sie beim fertig gebogenen Reflektor die benachbarte radial gerichtete Seitenlängsrandkante 4 des benachbarten Fingers 2 überdeckt.

Im Ausführungsbeispiel gemäß Figur 4 ist eine Ansicht gezeigt, bei der die Finger im Querschnitt eben ausgebildet sind. Bei der Ausführungsform gemäß Figur 5 sind die Finger im Querschnitt konvex geformt. Bei der Ausführungsform nach Figur 6 sind die Finger im Querschnitt konkav geformt. Bei der Ausführungsform nach Figur 7 sind die Finger im Querschnitt in Form eines linearen Winkelprofils geformt, so dass jeweils ein Dreieck gebildet ist. Vorzugsweise sind die Finger über eine tangential zum Mittelteil 1 gerichtete Biegekante 6 an das Mittelteil 1 angeschlossen.

Bei den Ausführungsbeispielen sind an das Mittelteil 1 jeweils 24 Finger angeschlossen, die gleichmäßig auf den Umfang des Mittelteils 1 verteilt sind und gleiche Breite haben.

Wie aus den Figuren 8 bis 13 ersichtlich, kann auf den Reflektor ein Ring 7a/7b von außen aufgeschoben und befestigt sein.

Dabei ist jeder Ring 7a/7b kreisförmig ausgebildet und weist an seiner Innenrandkante im Ausführungsbeispiel 3 nach innen gerichtete Rastnasen 9 auf. Die Rastnasen 9 greifen in der aufgeschobenen Montagesolllage in an dem Reflektor ausgebildete Ausnehmungen 8 ein und haltern den Ring 7a/7b am Reflektor. Ein derartiger Reflektor mit aufgeschobenem Ring 7a/7b ist besonders einfach handzuhaben und besonders einfach zu montieren, da er eine besonders hohe Stabilität aufweist.

Die Ausnehmungen 8 können durch deckungsgleiche, zueinander gerichtete Aussparungen in den Seitenrandkanten zweier aneinander anliegender streifenartiger Finger 2 gebildet sein.

Bei dem in den Figuren 8 bis 10 gezeigten Ausführungsbeispiel ist der Durchmesser der Außenrandkante des Ringes 7a größer als der maximale Durchmesser des Reflektors.

In einem weiteren Ausführungsbeispiel gemäß Figuren 11 bis 13 ist der Durchmesser der Außenrandkante des Ringes 7b kleiner als der maximale Durchmesser des Reflektors.

Je nach Einbausituation in ein um den Reflektor angeordnetes Gehäuse kann der Außendurchmesser des Ringes 7a/7b größer oder kleiner als der Außendurchmesser des Reflektors sein, um beispielsweise an Gehäuseteilen anzuliegen beziehungsweise sich an Gehäuseteilen abzustützen.

Der Ring 7a/7b des Ausführungsbeispiels besteht aus gestanztem Flachmaterial, wodurch die Herstellungskosten gering sind.

## Patentansprüche

1. Rundreflektor für elektromagnetische Strahlung, insbesondere für Lichtstrahlen für Beleuchtungszwecke, wobei der Reflektor aus einer Rönde besteht, wobei von einem Mittelteil (1) der Ronde sternförmig streifenartige Finger (2) abragen, die zu einer Reflektorform gebogen sind, **dadurch gekennzeichnet, dass** auf den Reflektor ein Ring (7a/7b) aufgeschoben und befestigt ist, und dass der Ring (7a/7b) kreisförmig ausgebildet ist und an der Innenrandkante mindestens eine nach innen gerichtete Rastnase (9) oder einen Rastvorsprung aufweist, die oder der in der von außen auf den Reflektor aufgeschobenen Montagesolllage in eine an dem Reflektor ausgebildete Ausnehmung (8) eingreift und den Ring (7a/7b) am Reflektor haltert, und dass die den Reflektor bildende Ronde aus Aluminiumblech besteht und auf der reflektierenden Seite eloxiert ist.

2. Reflektor nach Anspruch 1, **dadurch gekennzeichnet, dass** die Längsrandkanten der Finger (2) einander überdeckend angeordnet sind.

3. Reflektor nach Anspruch 1 oder 2, **dadurch gekennzeichnet, dass** die Finger (2) an ihren Enden miteinander verbunden sind.

4. Reflektor nach Anspruch 3, **dadurch gekennzeichnet, dass** die benachbarten Finger (2) durch Schraubverbindungsmittel, Steckverbindungsmittel, Rastverbindungsmittel miteinander verbunden sind oder genietet oder verschweißt sind, wobei die Verbindungsmittel oder die Verbindung am dem Mittelteil (1) abgewandten Endbereich der Finger (2) vorgesehen ist.

5. Reflektor nach einem der Ansprüche 1 bis 4, **dadurch gekennzeichnet, dass** die eine Seitenlängskante (4) der Finger (2) radial gerichtet verläuft und die andere Seitenlängsrandkante (5) eine von der radial gerichteten Kante (4) weg gerichtete Wölbung aufweist, die beim fertig gebogenen Reflektor die benachbarte radial gerichtete Seitenlängsrandkante (4) des benachbarten Fingers (2) überdeckt.

6. Reflektor nach einem der Ansprüche 1 bis 5, **dadurch gekennzeichnet, dass** die Finger (2) im Querschnitt eben ausgebildet sind.

7. Reflektor nach einem der Ansprüche 1 bis 5, **dadurch gekennzeichnet, dass** die Finger (2) im Querschnitt konvex geformt sind.

8. Reflektor nach einem der Ansprüche 1 bis 5, **dadurch gekennzeichnet, dass** die Finger (2) im Querschnitt konkav geformt sind.

9. Reflektor nach einem der Ansprüche 1 bis 5, **dadurch gekennzeichnet, dass** die Finger (2) im Querschnitt ein lineares Winkelprofil bilden.

10. Reflektor nach einem der Ansprüche 1 bis 9, **dadurch gekennzeichnet, dass** die Finger (2) über eine tangential zum Mittelteil gerichtete Biegekante (6) an das Mittelteil (1) anschließen.

11. Reflektor nach einem der Ansprüche 1 bis 9, **dadurch gekennzeichnet, dass** die Finger (2) über eine Biegekante an das Mittelteil (1) anschließen, die mit der Tangente an das Mittelteil (1) einen flachen Winkel einschließt.

12. Reflektor nach einem der Ansprüche 1 bis 11, **dadurch gekennzeichnet, dass** an das Mittelteil (1) mindestens 6 und höchstens 24 Finger (2) anschließen, die gleichmäßig auf den Umfang des Mittelteils (1) verteilt sind.

13. Reflektor nach einem der Ansprüche 1 bis 12, **dadurch gekennzeichnet, dass** jeder Finger (2) in seiner Fläche facettiert ist.

14. Reflektor nach einem der Ansprüche 1 bis 12, **dadurch gekennzeichnet, dass** jeder Finger (2) eine Freiformfläche bildet.

15. Reflektor nach einem der Ansprüche 1 bis 14, **dadurch gekennzeichnet, dass** die freien Enden der Finger (2) einen abgewinkelten Flansch bilden, wobei die Flansche aller Finger (2) im fertig gebogenen Zustand der Finger (2) einen umlaufenden ringförmigen Flanschrand bilden.

16. Reflektor nach einem der Ansprüche 1 bis 15, **dadurch gekennzeichnet, dass** die Finger (2) wechselweise einander mit den Seitenlängsrandkanten überlappend angeordnet sind.

17. Reflektor nach einem der Ansprüche 1 bis 15, **dadurch gekennzeichnet, dass** die Finger (2) mit ihren benachbarten Seitenlängsrandkanten auf Stoß angeordnet sind.

18. Reflektor nach einem der Ansprüche 1 bis 17, **dadurch gekennzeichnet, dass** der Reflektor einstückig aus einseitig voreloxiertem Aluminiumblech besteht, wobei die als Reflektor wirkende Fläche hochglanzgewalzt, gefinished, feinmatt gebürstet, geschliffen oder mattgebeizt ist.

19. Reflektor nach einem der Ansprüche 1 bis 18, **dadurch gekennzeichnet, dass** die Finger (2) als sich vom Mittelteil (1) zum freien Ende verbreiternde Trapeze geformt sind.

20. Reflektor nach einem der Ansprüche 1 bis 19, **dadurch gekennzeichnet, dass** das Mittelteil (1) gelocht ist und in die Löchung ein elektrisches Strahlmittel eingesetzt ist.

21. Reflektor nach Anspruch 1, **dadurch gekennzeichnet, dass** über den Umfang des Reflektors verteilt drei Ausnehmungen (8) ausgebildet sind, in die die am Ring (7a/7b) ausgebildeten Rastnasen (9) in der Montagesolllage eingreifen.

22. Reflektor nach einem der Ansprüche 1 bis 21, **dadurch gekennzeichnet, dass** die Ausnehmungen (8) durch deckungsgleiche, zueinander gerichtete Aussparungen in den Seitenrandkanten zweier aneinander anliegender streifenartiger Finger (2) gebildet sind.

23. Reflektor nach einem der Ansprüche 1 bis 21, **dadurch gekennzeichnet, dass** der Durchmesser der Außenrandkante des Rings (7a) größer ist als der maximale Durchmesser des Reflektors.

24. Reflektor nach einem der Ansprüche 1 bis 22, **dadurch gekennzeichnet, dass** der Durchmesser der Außenrandkante des Rings (7b) kleiner ist als der maximale Durchmesser des Reflektors.

25. Reflektor nach einem der Ansprüche 1 bis 24, **dadurch gekennzeichnet, dass** der Ring (7a/7b) aus gestanztem Flachmaterial besteht.

## Claims

1. A round reflector for electromagnetic radiation, in particular for light beams for illumination purposes, the reflector consisting of a circular disk, strip-type fingers (2) projecting from a central portion (1) of the circular disk in a star-like manner and being bent so to form a reflector shape, **characterized in that** a ring (7a/7b) is fitted and fixed on the reflector, and that the ring (7a/7b) is circular and has at the inner peripheral edge at least one inwardly directed latch nib (9) or a latch projection that in the intended mounting position when fitted from outside on the reflector engages a recess (8) formed at the reflector and holds the ring (7a/7b) at the reflector, and that the circular disk forming the reflector is made from sheet aluminum and is anodized on the reflecting side.

2. The reflector according to claim 1, **characterized in that** the longitudinal peripheral edges of the fingers (2) are arranged overlapping with each other.

3. The reflector according to claim 1 or 2, **characterized in that** the fingers (2) are interconnected at their ends.

4. The reflector according to claim 3, **characterized in that** the adjacent fingers (2) are interconnected by screw connection means, plug connection means, latch connection means or are riveted or welded, wherein the connection means or the connection, respectively, is provided at the end section of the fingers (2) showing away from the central portion (1).

5. The reflector according to one of claims 1 to 4, **characterized in that** the one longitudinal side edge (4) of the fingers (2) is directed radially and the other longitudinal side edge (5) includes a curvature showing away from the radially directed edge (4), in the completely bent reflector said curvature overlapping the adjacent radially directed longitudinal side edge (4) of the adjacent finger (2).

6. The reflector according to one of claims 1 to 5, **characterized in that** the fingers (2) have a flat cross section.

7. The reflector according to one of claims 1 to 5, **characterized in that** the fingers (2) have a convex cross section.

8. The reflector according to one of claims 1 to 5, **characterized in that** the fingers (2) have a concave cross section.

9. The reflector according to one of claims 1 to 5, **characterized in that** the cross section of the fingers (2) forms a linear angular profile.

10. The reflector according to one of claims 1 to 9, **characterized in that** the fingers (2) are contiguous with the central portion (1) via a bending edge (6) directed tangentially to the central portion.

11. The reflector according to one of claims 1 to 9, **characterized in that** the fingers (2) are contiguous with the central portion (1) via a bending edge that encloses a flat angle with the tangent at the central portion (1).

12. The reflector according to one of claims 1 to 11, **characterized in that** contiguous with the central portion (1) are at least 6 and at most 24 fingers (2) that are uniformly distributed over the periphery of the central portion (1).

13. The reflector according to one of claims 1 to 12, **characterized in that** each finger (2) is faceted within its face.

14. The reflector according to one of claims 1 to 12, **characterized in that** each finger (2) forms a free form surface.

15. The reflector according to one of claims 1 to 14, **characterized in that** the free ends of the fingers (2) form an angled flange, wherein the flanges of all fingers (2) in the completely bent condition of the fingers (2) form a peripheral annular flange border.

16. The reflector according to one of claims 1 to 15, **characterized in that** the fingers (2) are arranged alternately overlapping each other with the longitudinal side edges.

17. The reflector according to one of claims 1 to 15, **characterized in that** the fingers (2) are arranged edge-to-edge with their adjacent longitudinal side edges.

18. The reflector according to one of claims 1 to 17, **characterized in that** the reflector is made as one piece of one-sided pre-anodized aluminum sheet, the surface which is used as a reflector being high-gloss rolled, finished, fine-matt brushed, ground, or matt-pickled.

19. The reflector according to one of claims 1 to 18, **characterized in that** the fingers (2) are formed as trapezoids that widen from the central portion (1) to the free end.

20. The reflector according to one of claims 1 to 19, **characterized in that** the central portion (1) is perforated, and that in the perforation an electrical radiation means is fitted.

21. The reflector according to claim 1, **characterized in that** three recesses (8) are distributed over the periphery of the reflector, the latch nibs (9) formed at the ring (7a/7b) engaging, in the intended mounting position, in said recesses.

22. The reflector according to one of claims 1 to 21, **characterized in that** the recesses (8) are formed by congruent recesses directed towards each other in den side edges of two adjacent strip-type fingers (2).

23. The reflector according to one of claims 1 to 21, **characterized in that** the diameter of the external side edge of the ring (7a) is greater than the maximum diameter of the reflector.

24. The reflector according to one of claims 1 to 22, **characterized in that** the diameter of the external side edge of the ring (7b) is smaller than the maximum diameter of the reflector.

25. The reflector according to one of claims 1 to 24, **characterized in that** the ring (7a/7b) is made of stamped flat material.

## Revendications

1. Réflecteur rond pour un rayonnement électromagnétique, en particulier pour des faisceaux pour des buts d'éclairage, le réflecteur consistant en un disque circulaire, des doigts (2) sous forme de bandes disposées en étoile faisant saillie par rapport à une partie centrale (1) du disque circulaire, ces doigts étant pliés pour réaliser la forme d'un réflecteur, **caractérisé en ce qu'**un anneau (7a/7b) est engagé et fixé sur le réflecteur, et que l'anneau (7a/7b) est circulaire et comporte à l'arête périphérique intérieure au moins un bec d'accrochage (9) ou un ergot d'accrochage tourné vers l'intérieur qui, dans la position de montage de consigne, si engagé de l'extérieur sur le réflecteur, s'engage dans un évidement (8) réalisé au réflecteur et maintient l'anneau (7a/7b) au réflecteur, et que le disque circulaire formant le réflecteur est réalisé en tôle d'aluminium et est anodisé sur le côté réfléchissant.

2. Réflecteur selon la revendication 1, **caractérisé en ce que** les arêtes périphériques longitudinales des doigts (2) sont agencés en chevauchements l'un sur l'autre.

3. Réflecteur selon la revendication 1 ou 2, **caractérisé en ce que** les doigts (2) sont reliés entre eux à leurs extrémités.

4. Réflecteur selon la revendication 3, **caractérisé en ce que** les doigts (2) voisins sont reliés entre eux par des moyens de vissage, d'enfichage, d'accrochage ou sont rivés ou soudés, les moyens de liaison ou la liaison, respectivement, étant prévus à la section d'extrémité des doigts (2) opposée à la partie centrale (1).

5. Réflecteur selon une des revendications 1 à 4, **caractérisé en ce que** l'une arête latérale longitudinale (4) des doigts (2) s'étend en direction radiale et l'autre arête latérale longitudinale (5) comporte une courbure dirigée à l'opposé de l'arête (4) en direction radiale, dans le réflecteur complètement plié cette courbure recouvrant l'arête latérale longitudinale (4) voisine en direction radiale du doigt (2) voisin.

6. Réflecteur selon une des revendications 1 à 5, **caractérisé en ce que** les doigts (2) ont une section plate.

7. Réflecteur selon une des revendications 1 à 5, **caractérisé en ce que** les doigts (2) ont une section convexe.

8. Réflecteur selon une des revendications 1 à 5, **caractérisé en ce que** les doigts (2) ont une section concave.

9. Réflecteur selon une des revendications 1 à 5, **caractérisé en ce que** la section des doigts (2) forme un profil angulaire linéaire.

10. Réflecteur selon une des revendications 1 à 9, **caractérisé en ce que** les doigts (2) suivent la partie centrale (1) par l'intermédiaire d'un bord de pliage (6) dirigé tangentiellement à la partie centrale.

11. Réflecteur selon une des revendications 1 à 9, **caractérisé en ce que** les doigts (2) suivent la partie centrale (1) par l'intermédiaire d'un bord de pliage, qui forme un angle plat avec la tangente à la partie centrale (1).

12. Réflecteur selon une des revendications 1 à 11, **caractérisé en ce qu'**au moins 6 et au maximum 24 doigts (2) suivent la partie centrale (1), ces doigts étant uniformément répartis sur la périphérie de la partie centrale (1).

13. Réflecteur selon une des revendications 1 à 12, **caractérisé en ce que** chaque doigt (2) est facetté dans sa surface.

14. Réflecteur selon une des revendications 1 à 12, **caractérisé en ce que** chaque doigt (2) forme une surface de forme libre.

15. Réflecteur selon une des revendications 1 à 14, **caractérisé en ce que** les extrémités libres des doigts (2) forment une bride angulaire, les brides de tous les doigts (2) dans l'état complètement plié des doigts (2) formant un bord de bride annulaire périphérique.

16. Réflecteur selon une des revendications 1 à 15, **caractérisé en ce que** les doigts (2) sont disposés alternativement agencés en chevauchements l'un sur l'autre avec les arêtes latérales longitudinales.

17. Réflecteur selon une des revendications 1 à 15, **caractérisé en ce que** les doigts (2) sont agencés arête à arête avec leurs arêtes latérales longitudinales voisines.

18. Réflecteur selon une des revendications 1 à 17, **caractérisé en ce que** le réflecteur est réalisé en une pièce d'une tôle pré-anodisée à un côté, en particulier d'une tôle d'aluminium, la surface qui est utilisée comme réflecteur étant laminée à haute brillance, prévue d'une finition, brossée mat, rectifiée ou teintée mat.

19. Réflecteur selon une des revendications 1 à 18, **caractérisé en ce que** les doigts (2) sont réalisés comme des trapèzes évasés de largeur à partir de la partie centrale (1) vers l'extrémité libre.

20. Réflecteur selon une des revendications 1 à 19, **caractérisé en ce que** la partie centrale (1) est perforée, et qu'un moyen de rayonnement électrique est prévu dans la perforation.

21. Réflecteur selon la revendication 1, **caractérisé en ce que** trois évidements (8) sont réalisés répartis sur la périphérie du réflecteur, les becs d'accrochage (9) réalisés à l'anneau (7a/7b) engageant, dans la position de montage de consigne, dans ces évidements.

22. Réflecteur selon une des revendications 1 à 21, **caractérisé en ce que** les évidements (8) sont réalisés par des évidements congruents dirigés l'un vers l'autre dans les bords latéraux de deux doigts (2) voisins sous forme de bandes.

23. Réflecteur selon une des revendications 1 à 21, **caractérisé en ce que** le diamètre du bord extérieur de l'anneau (7a) est supérieur au diamètre maximal du réflecteur.

24. Réflecteur selon une des revendications 1 à 22, **caractérisé en ce que** le diamètre du bord extérieur de l'anneau (7a) est inférieur au diamètre maximal du réflecteur.

25. Réflecteur selon une des revendications 1 à 24, **caractérisé en ce que** l'anneau (7a/7b) est en un matériau plat découpé.
